# EUROPÄISCHE PATENTANMELDUNG

(11) **EP 3 516 975 A1**
(43) Veröffentlichungstag der Anmeldung: **31.07.2019**
(21) Anmeldenummer: 18153632.7
(22) Anmeldetag: 26.01.2018
(51) Int. Cl.: A42B 3/04, A42B 3/30

(54) **SKIHELM**

(71) Anmelder: Nienaber, Dirk, 80805 München (DE)
(72) Erfinder: Nienaber, Dirk, 80805 München (DE)
(74) Vertreter: Maiwald Patent- und Rechtsanwaltsgesellschaft mbH

(57) **Zusammenfassung**

Skihelm (100) mit einem integrierten Kommunikations- und Videosystem mit Mikrofon und Lautsprecher sowie einem Kommunikationsmodul (102) zur Kommunikation mit einem Mobiltelefon des Nutzers.

## Beschreibung

### Gebiet der Erfindung

Die Erfindung betrifft einen Skihelm mit einem integrierten Kommunikations- und Videosystem, ein Programmelement und ein computerlesbares Medium.

### Hintergrund

Zur Kommunikation zwischen Skifahrern kann, insbesondere bei entsprechend großen Distanzen, ein Mobiltelefon verwendet werden. Zur Bedienung des Mobiltelefons stoppt der Skifahrer, zieht seinen Handschuh aus, um die Nummer zu wählen, und führt das Telefon zum Ohr. Dies ist aufwendig und insbesondere bei widrigen Witterungsverhältnissen auch oft unangenehm.

### Zusammenfassung der Erfindung

Es ist eine Aufgabe der Erfindung, ein verbessertes Kommunikationssystem für Skifahrer bereitzustellen.

Diese Aufgabe wird durch den Gegenstand der unabhängigen Patentansprüche gelöst. Weiterbildungen der Erfindung ergeben sich aus den abhängigen Ansprüchen und der folgenden Beschreibung von Ausführungsformen.

Ein erster Aspekt der Erfindung betrifft einen Skihelm mit einem integrierten Kommunikations- und Videosystem. Der Helm weist insbesondere ein Audiosystem mit einem Mikrofon und einem Lautsprecher bzw. ein Lautsprecherpaar auf. Darüber hinaus ist ein Kommunikationsmodul vorgesehen, das an das Audiosystem gekoppelt ist und eingerichtet ist zur Kommunikation mit einem Mobiltelefon des Nutzers des Skihelms, um Audiodaten vom Mobiltelefon an das Audiosystem und vom Audiosystem an das Mobiltelefon zu übertragen.

Darüber hinaus kann, gemäß einer Weiterbildung der Erfindung, ein Videosystem in den Helm integriert sein, das eingerichtet ist zum Aufzeichnen von Filmen und Bildern.

Insbesondere kann der Skihelm so ausgeführt sein, dass sich das Audiosystem und/oder das Videosystem während der Fahrt bedienen lassen, ohne dass hierfür der Skihandschuh ausgezogen werden muss.

Beispielsweise ist das Kommunikationsmodul auch an das Videosystem gekoppelt und eingerichtet, um die vom Videosystem erfassten Videodaten an das Mobiltelefon zu übertragen.

Die Verbindung zwischen dem Kommunikationsmodul und dem Audiosystem (oder Videosystem, falls vorgesehen) kann mittels einer
Nahbereichskommunikationsverbindung oder drahtgebunden eingerichtet sein. Im letzteren Fall kein sehr leicht nachgerüstet oder ausgetauscht werden.

Die Kommunikationsverbindung zwischen dem Kommunikationsmodul und dem Mobiltelefon des Nutzers kann ebenfalls mittels einer
Nahbereichskommunikationsverbindung, beispielsweise Bluetooth, erfolgen.

Der Lautsprecher bzw. das Lautsprecherpaar ist beispielsweise unterhalb der Helmschale des Skihelms in einer Ohrabdeckung des Innenfutters des Skihelms integriert. Es kann vorgesehen sein, dass der Lautsprecher von außen nicht erkennbar ist.

Das Mikrofon kann ebenfalls im Innenfutter angeordnet sein, oder es ist in die Helmschale integriert. Es kann auch vorgesehen sein, dass das Mikrofon in einer Art Ausleger oder Arm befestigt ist, der an der Helmschale oder dem Innenfutter angebracht ist, so dass es möglichst nahe an den Mund des Nutzers geführt werden kann. Beispielsweise kann es auch im Kinnriemen des Helms integriert sein, oder in einer Gesichtsmaske, die nicht am eigentlichen Helm befestigt ist. Auch ist es möglich, dass das Mikrofon direkt im Audiosystem, also im Lautsprecher, integriert ist.

Gemäß einer Ausführungsform der Erfindung weist der Skihelm weiterhin eine Steuermodulanordnung auf, die eingerichtet ist zur Steuerung des Audiosystems, des Kommunikationsmoduls und/oder des Videosystems.

Die Steuermodulanordnung kann mehrteilig ausgeführt sein und beispielsweise extern vom Helm angeordnet sein. Sie weist beispielsweise ein erstes Steuermodul auf, das eingerichtet ist zur Steuerung des Audiosystems. Darüber hinaus kann ein zweites Steuermodul vorgesehen sein, das eingerichtet ist zur Steuerung des Videosystems. Die beiden Steuermodule können integral in einem einzelnen Bauteil angeordnet sein. Es kann aber auch vorgesehen sein, dass sich eines der beiden Steuermodule im Skihelm befindet und beispielsweise darin integriert ist, und das andere Steuermodul in einem Kleidungsstück des Nutzers (sogenanntes Wearable), beispielsweise dem Handschuh, einem Jackenärmel oder in/an einem Skistock.

Gemäß einer Ausführungsform der Erfindung ist das Audiosystem zur Übermittlung von Sprachbefehlen an die Steuermodulanordnung eingerichtet.

Die Steuermodulanordnung kann alternativ oder zusätzlich Tasten aufweisen, welche auch bedient werden können, wenn der Nutzer einen Handschuh trägt. Die externe Steuermodulanordnung kann mittels Bluetooth eingebunden werden.

Gemäß einer Ausführungsform der Erfindung ist das Kommunikationsmodul zur direkten Kommunikation mit einem entsprechenden Kommunikationsmodul eines anderen Skihelms eines weiteren Nutzers eingerichtet. Auch hier kann eine Funkkommunikation und/oder Bluetooth-Kommunikation vorgesehen sein.

Die unterschiedlichen Skihelme können so programmiert sein, dass die direkte Kommunikation automatisch immer dann stattfinden kann, wenn sich die zwei oder mehreren Skifahrern ausreichend nahe kommen, so dass die Bluetooth-Verbindung hergestellt werden kann. Es können aber auch eine oder mehrere programmierbare Kurzwahltasten an der Steuermodulanordnung vorgesehen sein zum Herstellen einer direkten Kommunikationsverbindung mit einem oder mehreren der anderen Nutzer.

Gemäß einer weiteren Ausführungsform der Erfindung weist der Skihelm ein daran angebrachtes Visier auf, das als Datenbrille eingerichtet sein kann, zum Anzeigen von Informationen. Bei diesen Informationen kann es sich beispielsweise um Positionsinformationen der anderen Skifahrer, um Geoinformationen bezüglich des Pistenverlaufs, um abspielbare oder gerade abgespielte Audiotitel oder Telefonbucheinträge handeln. Auch kann vorgesehen sein, dass auf dem Display Kollisionswarnungen eingeblendet werden. Insbesondere bei schlechten Sichtverhältnissen können ein im Helm integriertes GPS-Modul und eine digitale Karte, ggf. in Verbindung mit der Kamera und/oder dem Mobiltelefon, die alle im Helm integriert sein können, hierfür die notwendigen Informationen bereitstellen.

Ein weiterer Aspekt der Erfindung betrifft ein Programmelement, das, wenn es von einer Steuermodulanordnung eines oben und im Folgenden beschriebenen Skihelms ausgeführt wird, den Skihelm anweist, eine Kommunikation mit einem Mobiltelefon des Nutzers des Skihelms durchzuführen, um Audiodaten von einem Mobiltelefon des Nutzers an ein Audiosystem des Skihelms zu übertragen bzw. um Audiodaten vom Audiosystem an das Mobiltelefon zu übertragen.

Ein weiterer Aspekt der Erfindung betrifft ein computerlesbares Medium, auf dem das oben beschriebene Programmelement gespeichert ist.

Im Folgenden werden mit Verweis auf die Figuren Ausführungsformen der Erfindung beschrieben. Werden in den Figuren die gleichen Bezugszeichen angegeben, so bezeichnen diese gleiche oder ähnliche Elemente. Die Darstellungen in den Figuren sind schematisch und nicht zwingend maßstabsgetreu.

### Kurze Beschreibung der Figuren

Fig. 1 zeigt einen Skihelm gemäß einer Ausführungsform der Erfindung.
Fig. 2 zeigt einen Skihelm gemäß einer weiteren Ausführungsform der Erfindung.
Fig. 3 zeigt ein im Skihelm integriertes Videosystem.
Fig. 4 zeigt einen Skihelm gemäß einer Ausführungsform der Erfindung.
Fig. 5 zeigt eine Steuermodulanordnung gemäß einer Ausführungsform der Erfindung.

### Detaillierte Beschreibung von Ausführungsformen

Fig. 1 zeigt einen Skihelm 100 gemäß einer Ausführungsform der Erfindung. Der Skihelm weist ein integriertes Kommunikations- und Videosystem auf. Es ist ein Audiosystem 101 vorgesehen, mit einem Mikrofon und einem Lautsprecher oder einem Lautsprecherpaar, welches im Bereich der Ohren des Nutzers in die Helmschale 106 oder eine Ohrabdeckung 104 des Innenfutters des Skihelms integriert ist.

Neben dem Audiosystem 101 weist der Helm ein integriertes Videosystem 103 auf, das eingerichtet ist zum Aufzeichnen von Filmen und/oder Bildern. Darüber hinaus ist eine Steuermodulanordnung 105 vorgesehen, auf der sich beispielsweise mehrere entsprechend große, leicht bedienbare Knöpfe befinden, über die zumindest das Audiosystem gesteuert werden kann. An dieser Stelle sei darauf hingewiesen, dass sich Teile der Steuermodulanordnung oder die gesamte Steuermodulanordnung auch außerhalb des Helms befinden können, beispielsweise integriert in ein Kleidungsstück des Nutzers, wie Jackenärmel oder Handschuh, oder auch integriert in einen Skistock oder an den Skistock angeklemmt.

Ein Beispiel für ein Steuermodul 108 der Steuermodulanordnung 105 ist in Fig. 5 gezeigt. Dieses Modul 108 lässt sich beispielsweise an einen Skistock festklammern oder, ähnlich wie bei einer Uhr, am Handgelenk des Nutzers.

Die Datenverbindung zwischen diesem Modul 108 und dem Audiosystem und/oder Videosystems erfolgt beispielsweise mittels einer drahtlosen Nahbereichskommunikationsverbindung wie Bluetooth.

Der Helm 100 weist darüber hinaus ein Kommunikationsmodul 102 auf, welches typischerweise drahtgebunden an das Audiosystem und das Videosystem gekoppelt ist und eingerichtet ist, die vom Audiosystem und/oder Videosystem empfangenen Daten an ein Mobiltelefon des Nutzers zu übertragen und/oder Audio- oder Videodaten vom Mobiltelefon zu empfangen, welche dann für den Nutzer abgespielt werden.

Bei den Audiodaten kann es sich beispielsweise um einen Telefonanruf oder um Musik handeln. Auch kann vorgesehen sein, dass das Mobiltelefon akustische und/oder optische Navigationsinformationen an das Kommunikationsmodul überträgt, welche dann dem Helmnutzer akustisch und/oder optisch bereitgestellt werden, damit er besser im Gelände navigieren kann. Ebenso können Warnmeldungen oder Wettermeldungen übertragen werden. Hierdurch kann die Sicherheit im Gelände maßgeblich erhöht werden.

Beispielsweise kann das Mobiltelefon aktuelle Wettermeldungen oder Lawinenwarnmeldungen erhalten und dem Benutzer akustisch oder über das Helmvisier zur Verfügung stellen.

Insbesondere kann der Skihelm eingerichtet sein, mithilfe des Mobiltelefons dem Nutzer Routeninformationen bereitzustellen (typischerweise akustisch), um ihm die Navigation zum nächsten Skilift etc. zu erleichtern.

Fig. 2 zeigt eine perspektivische Darstellung eines Skihelms 100, auf welcher ein integriertes Kommunikationsmodul 102 skizziert ist.

Fig. 3 zeigt ein Beispiel für ein in den vorderen, oberen Bereich des Helms, im Stirnbereich integriertes Videosystem 103.

Fig. 4 zeigt einen Skihelm 100 mit einem daran angebrachten Visier 106, auf dem optische Informationen angezeigt werden können, wie dies bei einer Datenbrille üblich ist.

Insbesondere kann hierdurch die Navigation maßgeblich erleichtert werden. Im Übrigen kann der Helm auch eingerichtet sein, dem Nutzer anzuzeigen, wo sich seine Partner, die einen entsprechenden Helm tragen, befinden. In diesem Fall ist vorgesehen, dass die Helme untereinander Positionsdaten austauschen, sei es über weitreichende Mobilfunkverbindungen oder über Nahbereichskommunikation, beispielsweise mittels Bluetooth.

Beispielsweise ist hierfür in dem Helm ein GPS- oder anderweitiges Satellitennavigationsmodul integriert.

Es handelt sich also um einen Ski- und Snowboardhelm mit integriertem Kommunikationssystem. Der Helm dient - neben seiner geprüften Schutzfunktion - als vielseitiges Kommunikationszentrum und bietet dem Skifahrer und Snowboarder Möglichkeiten, die Kommunikation mit der Außenwelt wesentlich zu vereinfachen.

Das System ermöglicht eine kabellose Bluetooth-Datenübertragung zwischen Helm und Smartphone (Android und iPhone). Die Steuerung erfolgt über die Bedienpaneels auf dem Helm oder durch eine zusätzliche externe Fernbedienung, die auf dem Skihandschuh oder der Jacke befestigt wird. So kann das Smartphone in der Tasche bleiben und rutscht nicht mehr aus den behandschuhten Fingern.

Der Skihelm zeichnet sich insbesondere durch seine überragende Funktionalität aus; ein technisches Multitasking Tool.

Das Telefon kann in der Tasche verbleiben und muss nicht manuell bedient werden. Die Kommunikation von Helm zu Helm ist möglich, sei es mittels Mobilfunkverbindung oder über Bluetooth. Der Nutzer kann Audiodateien abspielen ohne störende Kabel, und es kann vorgesehen sein, dass die Bedienung via interner und externer Fernbedienung erfolgt.

Es kann vorgesehen sein, dass eingehende Anrufe per Helmsteuerung angenommen werden können. Die Handschuhe müssen nicht mehr ausgezogen werden. Das Mobiltelefon bleibt ab sofort immer gut verstaut und sicher in der Tasche, denn Telefonieren erfolgt über eine im Helm integrierte Freisprechanlage. Insbesondere können die Funktionen Rufannahme, Lautstärkeregelung, Gespräch beenden direkt am Helm oder über die Fernbedienung gesteuert werden.

Die Helm-zu-Helm-Interkommunikation sorgt für Kommunikation ohne Mobiltelefon per Funkübertragung. So kann man sich beispielsweise mit Mitgliedern seiner Gruppe unterhalten und Anweisungen vom Skilehrer erhalten. Dies kann insbesondere für sehbehinderte oder gar blinde Skifahrer sehr vorteilhaft sein, da der Skilehrer konkrete Richtungsanweisungen und Warnhinweise übermitteln kann. Es kann vorgesehen sein, dass die Kommunikationsverbindung immer dann hergestellt und aufrechterhalten wird, wenn die Skifahrer ausreichend nah aneinander herangekommen sind.

Das Audiosystem kann mittels Bluetooth mit dem Handy verbunden werden. Die Musik kommt kabellos von der Playlist auf die integrierten Kopfhörer. Skip, Lautstärke, Start und Stopp können per Knopfdruck am Helm bedient werden.

Die Bedienung erfolgt entweder über die Bedienpaneels auf dem Helm oder über eine zusätzliche externe Fernbedienung, die auf dem Skihandschuh oder am Ärmel der Skijacke, oder am Skistock befestigt ist bzw. darin integriert ist.

Im Übrigen kann auch ein Lawinenfindungssystem im Helm integriert sein oder zumindest an die elektronischen Komponenten des Helms angebunden ist, so dass es ggf. an das Videosystem, das GPS-Modul, das Audiosystem und die Gerätesteuerung gekoppelt ist. Auch kann ein Abfedersystem im Helm integriert sein, um ein Abfedern des Kopfes bei schweren Stürzen zu realisieren.

Ergänzend sei darauf hingewiesen, dass "umfassend" und "aufweisend" keine anderen Elemente oder Schritte ausschließt und die unbestimmten Artikel "eine" oder "ein" keine Vielzahl ausschließen. Ferner sei daraufhingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkungen anzusehen.

## Patentansprüche

1. Skihelm (100) mit integriertem Kommunikationssystem, aufweisend:
ein Audiosystem (101) mit einem Mikrofon und einem Lautsprecher oder Lautsprecherpaar;
ein Kommunikationsmodul (102), das an das Audiosystem gekoppelt ist und eingerichtet ist zur Kommunikation mit einem Mobiltelefon des Nutzers des Skihelms, um Audiodaten vom Mobiltelefon an das Audiosystem und vom Audiosystem an das Mobiltelefon zu übertragen.

2. Skihelm nach Anspruch 1, weiter aufweisend:
ein Videosystem (103), eingerichtet zum Aufzeichnen von Filmen und Bildern;
wobei das Kommunikationsmodul an das Videosystem gekoppelt ist und eingerichtet ist, um Videodaten vom Videosystem an das Mobiltelefon zu übertragen.

3. Skihelm nach Anspruch 1 oder Anspruch 2,
wobei der Lautsprecher beziehungsweise das Lautsprecherpaar unterhalb der Helmschale (106) des Skihelms (100) in einer Ohrabdeckung (104) des Innenfutters des Skihelms integriert ist.

4. Skihelm nach einem der vorhergehenden Ansprüche, weiter aufweisend:
eine Steuermodulanordnung (105), eingerichtet zur Steuerung des Audiosystems (101), des Kommunikationsmoduls (102) und/oder des Videosystems (103).

5. Skihelm nach Anspruch 4,
wobei die Steuermodulanordnung (105) ein erstes Steuermodul (108) aufweist, eingerichtet zur Steuerung des Audiosystems (101).

6. Skihelm nach Anspruch 4 oder 5,
wobei die Steuermodulanordnung (105) ein zweites Steuermodul aufweist, eingerichtet zur Steuerung des Videosystems (103).

7. Skihelm nach Anspruch 5 oder 6,
wobei das erste und/oder das zweite Steuermodul im Skihelm (100) integriert ist.

8. Skihelm nach einem der Ansprüche 4 bis 7,
wobei das erste und/oder das zweite Steuermodul in einem Handschuh des Nutzers, einem Kleidungsstück des Nutzers oder einem Skistock des Nutzers integriert ist.

9. Skihelm nach einem der Ansprüche 4 bis 8,
wobei das Audiosystem (101) zur Übermittlung von Sprachbefehlen an die Steuermodulanordnung (105) eingerichtet ist.

10. Skihelm nach einem der vorhergehenden Ansprüche,
wobei das Kommunikationsmodul (102) eingerichtet ist zur direkten Kommunikation mit einem Kommunikationsmodul eines anderen Skihelms (100).

11. Skihelm nach nach einem der Ansprüche 4 bis 10,
wobei die Steuermodulanordnung (105) eine oder mehrere programmierbare Kurzwahltasten aufweist, zum Herstellen einer Kommunikationsverbindung mit dem Nutzer eines anderen Skihelms.

12. Skihelm nach einem der vorhergehenden Ansprüche,
weiter aufweisend ein Visier (107), das als Datenbrille eingerichtet ist zum Anzeigen von Informationen.

13. Programmelement, das, wenn es von einer Steuermodulanordnung eines Skihelms (100) nach einem der Ansprüche 1 bis 12 ausgeführt wird, den Skihelm anweist, eine Kommunikation mit einem Mobiltelefon des Nutzers des Skihelms durchzuführen, um Audiodaten von einem Mobiltelefon des Nutzers an ein Audiosystem des Skihelms und vom Audiosystem an das Mobiltelefon zu übertragen.

14. Computerlesbares Medium, auf dem ein Programmelement nach Anspruch 13 gespeichert ist.
